# EUROPÄISCHE PATENTANMELDUNG

(11) **EP 4 653 610 A1**
(43) Veröffentlichungstag der Anmeldung: **26.11.2025**
(21) Anmeldenummer: 25176559.0
(22) Anmeldetag: 15.05.2025
(51) Int. Cl.: D21B 1/02

(54) **VORRICHTUNG UND VERFAHREN ZUR AUFBEREITUNG VON GEBRAUCHTEM PAPIER**

(30) Priorität: 22.05.2024 EP 24177220
(71) Anmelder: Interzero Repasack GmbH, 65193 Wiesbaden (DE)
(72) Erfinder: Lauf, Uwe, 46284 Dorsten (DE); Korsten, Sven, 65195 Wiesbaden (DE)
(74) Vertreter: Lorenz Seidler Gossel Part. mbB

(57) **Zusammenfassung**

Die Erfindung betrifft eine Vorrichtung (100) und ein Verfahren zur Aufbereitung von gebrauchten Papiersäcken, die an einem Zerkleinerer (130) zu Papierstücken zerkleinert werden, wobei die Papierstücke an einer Spannwellen-Siebmaschine (220) nach Größe getrennt und von Verunreinigungen befreit werden, und wobei der Siebüberlauf an einer Presse (430) zu Produktballen verpresst wird.

## Beschreibung

### GEBIET DER ERFINDUNG

Die Erfindung betrifft eine Vorrichtung und ein Verfahren zur Aufbereitung von insbesondere gebrauchten, restentleerten Papiersäcken aus Industrie und Gewerbe.

### TECHNISCHER HINTERGRUND DER ERFINDUNG

Ein Aspekt der Kreislaufwirtschaft, begründet unter anderem in der deutschen Verpackungsverordnung und später im Kreislaufwirtschaftsgesetz und dem Verpackungsgesetz, ist die werkstoffliche Verwertung gebrauchter Papiersäcke. Aufgrund ihrer Beschaffenheit (Kraftpapier) und Konstruktion (mehrlagig unter Verwendung von Barriereschichten aus Kunststoff) können diese Säcke, welche regulär im allgemeinen Papier-Pappe-Karton Stoffstrom gesammelt und in Papierfabriken gebracht werden, unbehandelt nicht verwertet werden. Sie werden zu einem großen Anteil als sogenanntes Rejekt aus dem Zerfaserungsprozess der Papierherstellung ausgesondert und thermisch verwertet.

Grundvoraussetzung für die werkstoffliche Verwertung ist eine Rückführung gebrauchter Papiersäcke, als Mono-Sammelfraktion, eine Zerkleinerung des Materials, ihre Reinigung von Restfüllgütern Störstoffen, sowie die Rückgabe des aufbereiteten Sackpapiers als Sekundärfaser an auf Recycling-Kraftpapier spezialisierte Papierhersteller.

Im Rahmen der Aufbereitung ist es bekannt, die Papiersäcke zu zerkleinern, die Papierstücke zu sieben und die gesiebten Papierstücke wieder zu verpressen. Die einzelnen Verfahren unterscheiden sich aber maßgeblich hinsichtlich der Qualität der Reinigung und des Grades der Rückgewinnung.

### ZUSAMMENFASSUNG DER ERFINDUNG

Aufgabe der Erfindung ist es, eine Vorrichtung und ein Verfahren zur Aufbereitung von gebrauchtem Papier, insbesondere von gebrauchten Papiersäcken bereitzustellen, das hinsichtlich der Qualität der Reinigung und des Grades der Rückgewinnung verbesserte Ergebnisse erzielt.

Vor diesem Hintergrund betrifft die Erfindung ein Verfahren zur Aufbereitung von gebrauchtem Papier, insbesondere von gebrauchten Papiersäcken, wobei das gebrauchte Papier zerkleinert wird, wobei resultierende Papierstücke durch Siebtrennung nach Größe getrennt und von Verunreinigungen befreit werden, und wobei der Siebüberlauf in Form größerer Papierstücke zu Produktballen verpresst wird. Erfindungsgemäß erfolgt die Siebtrennung in einer Spannwellen-Siebmaschine. Weiter erfindungsgemäß wird der Siebüberlauf durch einen Hackerventilator gesaugt, wobei dem Hackerventilator ein Klotzabscheider vorgeschaltet ist.

Die Erfindung betrifft weiterhin eine Vorrichtung zur Durchführung eines derartigen Verfahrens, umfassend einen Zerkleinerer, eine Spannwellen-Siebmaschine und eine Presse.

Das Funktionsprinzip der Spannwellen-Siebmaschine basiert auf der Nutzung von Schwingungen, um Materialien zu trennen. Die Maschine besteht aus einem oder mehreren Siebmatten, die durch Spannwellen in Schwingung versetzt werden. Die Schwingungen bewirken, dass die Papierstücke unterschiedlicher Größe über die Siebmatte transportiert werden. Feinere Papierstücke und Verunreinigungen wie insbesondere Restfüllgüter der Papiersäcke fallen durch die Sieböffnungen, während größere Papierstücke auf dem Sieb verbleiben. Die Spannwellen-Siebmaschine ermöglicht eine intensive Auflockerung und Entmischung der Papierstücke und der Verunreinigungen, was das erfindungsgemäße Verfahren gegenüber bestehenden Verfahren besonders effizient macht. Dies geschieht durch hohe Beschleunigungswerte einhergehend mit einem auftretenden Trampolineffekt. Die Frequenz und Amplitude der Wellen kann eingestellt werden, um die Trennungseffizienz für verschiedene Aufgabematerialien zu optimieren.

In einer Ausführungsform ist vorgesehen, dass die in der erfindungsgemäßen Vorrichtung zum Einsatz kommende Spannwellen-Siebmaschine mehrere Siebmatten umfasst, insbesondere mehr als 5, vorzugsweise mehr als 10 oder besonders bevorzugt mehr als 20 Siebmatten.

In einer Ausführungsform ist vorgesehen, dass das oder die Siebmatten der Spannwellen-Siebmaschine eine Maschenweite von zwischen 5 und 30 mm, vorzugsweise zwischen 7 und 20 mm und besonders bevorzugt zwischen 8 und 15 mm aufweisen. Diese Maschenweiten haben sich im Kontext des Aufgabematerials im erfindungsgemäßen Verfahren als besonders geeignet erwiesen.

Bei dem erfindungsgemäßen Verfahren handelt es sich vorzugsweise um ein rein trockenmechanisches Verfahren.

In einer Ausführungsform erfüllen das in einem erfindungsgemäßen Verfahren bzw. mit einer erfindungsgemäßen Vorrichtung aufbereitete Papier bzw. die Papiersäcke bestimmte Voraussetzungen.

In einer Ausführungsform beträgt der Restinhalt der Papiersäcke maximal 20 Gew.-% des Sackleergewichtes betragen. Die Säcke sollten eine Restfeuchtigkeit von maximal 30 Gew.-% aufweisen.

In einer Ausführungsform ist vorgesehen, dass die Füllgutgruppen der Papiersäcke aus der Gruppe der Baustoffe, beispielsweise Zement oder Kalk, oder der folgenden chemischen Erzeugnisse ausgewählt ist: anorganische Verbindungen alkalisch reagierend, anorganische Verbindungen sauer reagierend, anorganische Verbindungen inert, organische untereinander unreaktive Verbindungen, organische Polymerverbindungen außer PVC, oder PVC. Umgekehrt ist vorzugsweise vorgesehen, dass das Füllgut der Papiersäcke weder Ruß, noch Farbpigmente, noch Saatgut, Nahrungs- oder Futtermittel, noch schadstoffhaltige Füllgüter im Sinne von §15 VerpackG (deutsches Verpackungsgesetz 2019), mit Ausnahme von Zement und Kalk, enthält. Das Papier ist vorzugsweise frei von Metall- und insb. Aluminiumanteilen.

In einer Ausführungsform wird das gebrauchte Papier einer sensorischen Eingangskontrolle auf Restfeuchte und/oder Verunreinigungen unterzogen. So kann sichergestellt werden, dass oben genannte Parameter für das Papier eingehalten werden.

In einer Ausführungsform wird das gebrauchte Papier in Form von Papierballen aufgegeben und, vorzugsweise unter einer Absaugvorrichtung, vom Ballendraht befreit.

In einer Ausführungsform erfolgt die Zerkleinerung des Papiers in einem Zerkleinerer mit einer Welle und einer Mehrzahl an Zerkleinerungswerkzeugen, dem das Papier durch einen Füllschacht zugeführt wird. Der Füllschacht kann mit einer Absaugvorrichtung versehen sein. Ferner kann der Füllschacht mit einem Schieber zur Förderung von Material versehen sein. Weiterhin kann der Füllschacht mit einer Füllstands-Sensorik versehen sein. Die Aufgabemenge des Papiers an den Zerkleinerer kann anhand der Füllstands-Sensorik geregelt sein. Der Zerkleinerer kann eine Antriebsleistung von beispielsweise zwischen 50 und 300 kW haben. Die Drehzahl der Welle kann beispielsweise zwischen 50 und 200 U/min liegen. Er sollte so ausgebildet sein und betrieben werden, dass das Papier in etwa in handtellergroße Papierstücke zerkleinert wird.

In einer Ausführungsform werden die Papierstücke anhand eines Stollenbandes vom Zerkleinerer wegtransportiert. Das Stollenband ist vorzugsweise allseitig gekapselt und mit einer Absaugvorrichtung versehen. Es kann in einer Ausführungsform schräg ansteigen.

In einer Ausführungsform fallen die Papierstücke von oben in einen Einwurftrichter der Spannwellen-Siebmaschine. Die Abwurfhöhe kann zwischen 2 und 10 Meter, insbesondere zwischen 4 und 8 Meter betragen. Der Abwurf kann am Ende des Stollenbandes erfolgen. Der Einwurftrichter kann mit einer Füllstands-Sensorik versehen sein. Die Aufgabemenge der Papierstücke an die Spannwellen-Siebmaschine kann anhand der Füllstands-Sensorik geregelt sein.

In einer Ausführungsform ist vorgesehen, dass der Siebüberlauf in waagrechter oder im Wesentlichen waagrechter Richtung durch einen Hackerventilator gesaugt wird.

Der vor, das heißt stromaufwärts des Hackerventilators angeordnete Klotzabscheider bewirkt eine Abscheidung schwerer Teile, wie z.B. Metalle, Holz, Steine, etc., die als Störstoffe in den Papierballen enthalten sind. Dies erhöht die Lebensdauer des Hackerventilators, vermeidet Störungen und verringert das Risiko von Staubexplosionen. Der Abscheidemechanismus des Klotzabscheiders kann in einem Beispiel eine Strömungsumlenkung umfassen, bei der sich schwere Partikel durch ihre Trägheit absetzen.

Nach dem Hackerventilator ist vorzugsweise ein Papierabscheiderangeordnet, in dem die Förderluft von den Papierstücken getrennt wird.

Die Sequenz des Hackerventilators und des Papierabscheiders erreicht eine Nachreinigung des Papiers. Dem zum Hackerventilator führenden Saugstück kann eine Zellradschleuse für den Siebüberlauf vorgelagert sein, um einen Transport und eine konstante und geeignete Beaufschlagung sicherzustellen.

In einer Ausführungsform ist nach dem Hackerventilator, also insbesondere zwischen Hackerventilator und Papierabscheider eine Funkenlöschanlage angeordnet, umfassend optische Sensoren zur Funkenerkennung und eine Löschdüse, über die im Falle einer Funkendetektion Hochdruckwasser in die Rohrleitung einsprüht wird. Dies dient zur Verhinderung von Staubexplosionen, da bei einer nicht ganz zu vermeidenden Anwesenheit von Metallteilen im Hackerventilator Funken entstehen können.

In einer Ausführungsform wird staubhaltige Luft, die in einem oder mehreren Prozessschritten, insbesondere am Papierabscheider abgesaugt wird, durch eine Absaugleitung an eine Filteranlage geführt und dort gefiltert. Die Filteranlage umfasst vorzugsweise einen Schlauchfilter und weiter vorzugsweise einen Jetfilter. Zur Absicherung gegen Staubexplosionen kann die Filteranlage mit gesicherten Druckentlastungsöffnungen versehen sein.

In einer Ausführungsform ist vorgesehen, dass in der Filteranlage zurückgehaltener Staub mit in der Spannwellen-Siebmaschine abgetrennten Verunreinigungen und nach ihrer Größe aussortierten Papierstücken vereinigt wird.

In einer Ausführungsform werden in der Spannwellen-Siebmaschine abgetrennten Verunreinigungen und nach ihrer Größe aussortierten Papierstücke, ggf. zusätzlich in der Filteranlage zurückgehaltener Staub, an eine Abfüllstation transportiert und dort in Säcke abgefüllt. Die Abfüllstation ist vorzugsweise allseitig gekapselt und weist eine Saugeinrichtung zum Absaugen von Luft auf, die wiederum an die Filteranlage geleitet werden kann.

In einer Ausführungsform werden in der Filteranlage zurückgehaltener Staub und/oder in der Spannwellen-Siebmaschine abgetrennte Verunreinigungen und nach ihrer Größe aussortierte Papierstücke einer weiteren Siebtrennung zugeführt, und der Siebüberlauf dieser weiteren Siebtrennung wird ebenfalls dem Hackerventilator zugeführt. Durch diesen weiteren Trennschritt kann die Ausbeute kann erhöht werden. Geeignete Siebvorrichtungen für die weitere Siebtrennung umfassen beispielsweise ein Taumelsieb.

Weitere Einzelheiten und Vorteile der Erfindung ergeben sich aus der nachfolgenden Beschreibung eines Ausführungsbeispiels.

### KURZBESCHREIBUNG DER FIGUREN

Fig. 1 eine schematische Darstellung einer Anlage gemäß der Erfindung in einem Ausführungsbeispiel.

### DETAILLIERTE BESCHREIBUNG DER ERFINDUNG

Die in Fig. 1 mit dem Bezugszeichen 100 gekennzeichnete Anlage dient der Aufbereitung von gebrauchten Papiersäcken, welche eine Reinigung und Zerkleinerung umfasst.

Die Anlieferung der Papiersäcke erfolgt als Ballenware per LKW. Die Ballen 10 werden nach einer Eingangskontrolle, die eine Feuchtigkeitsmessung der einzelnen Ballen 10 und eine sensorische Kontrolle oder Sichtkontrolle auf Kennzeichnung und Verunreinigungen bzw. Störstoffe umfassen kann, ins Eingangslager 110 übernommen. Die Lagerung bis zur Aufbereitung erfolgt getrennt nach Anlieferungen.

Aus dem Eingangslager 110 werden die Ballen 10 entnommen, mit geeignetem Werkzeug vom Ballendraht befreit und geöffnet, und auf ein Ballenspeicherband 120 aufgegeben. Das Ballenspeicherband 120 ist mit Absaugvorrichtungen 512 versehen, die freiwerdenden Staub nach oben absaugen kann.

Das Ballenspeicherband 120 wirft die geöffneten Papierballen 10 in den Füllschacht eines Zerkleinerers 130. Die Förderleistung des Ballenspeicherbandes 120 wird über eine Füllstands-Sensorik im Füllschacht des Zerkleinerers 130 geregelt, um eine regelmäßige Beaufschlagung des sicherzustellen und eine Überfüllung zu vermeiden. Die Füllstands-Sensorik kann einen oder mehrere Radarsensoren umfassen. Eine weitere Absaugvorrichtung 513 und ein Kunststofflamellenvorhang an der Einwurf-Öffnung des Füllschachts verhindern einen Staubaustritt.

Bei dem Zerkleinerer 130 handelt es sich im Ausführungsbeispiel um einen elektrisch angetriebenen Einwellen-Zerkleinerer. Je nach Größe der Anlage 100 kann der Zerkleinerer 130 eine Antriebsleistung von beispielsweise zwischen 50 und 300 kW haben. Ein Schieber, der hydraulisch angetrieben sein kann, drückt die geöffneten Papierballen 10 im Füllschacht vor den Rotor, welcher mit einer größeren Zahl an Zerkleinerungswerkzeugen bestückt ist. Die Drehzahl des Rotors kann beispielsweise zwischen 50 und 200 U/min liegen.

Das in handtellergroße Stücke zerkleinerte Papier fällt vom Zerkleinerer 130 nach unten auf ein Stollenband 140. Das Stollenband 140 ist allseitig gekapselt und wiederum mit einer Absaugvorrichtung 514 versehen. Es steigt bis auf eine Abwurfhöhe, die je nach Dimensionierung der Anlage 100 beispielsweise zwischen 2 und 10 Metern liegen kann, schräg an.

Über einen in der Figur nicht separat dargestellten Einwurftrichter gelangt das zerkleinerte Papier in eine darunter installierte Spannwellen-Siebmaschine 220. Die Förderleistung des Stollenbandes 140 wird über eine Füllstands-Sensorik im Einwurftrichter geregelt, um dessen regelmäßige Beaufschlagung des sicherzustellen und Verstopfungen zu vermeiden. Die Füllstands-Sensorik kann eine Mikrowellenschranke umfassen.

Die Spannwellen-Siebmaschine 220 stellt ein Kernelement der erfindungsgemäßen Vorrichtung 100 dar. Sie umfasst vorzugsweise mehrere Siebmatten, beispielsweise etwa 30 Siebmatten, wobei die Maschenweite beispielsweise 10 mm betragen kann. Die Spannwellen-Siebmaschine 220 ermöglicht eine intensive Auflockerung und Entmischung des Siebgutes. Dies geschieht durch hohe Beschleunigungswerte einhergehend mit einem auftretenden Trampolineffekt.

Der Siebüberlauf, also die gereinigten Papierstücke fallen am Ende der Spannwellen-Siebmaschine 220 in eine Zellenradschleuse 310. Verunreinigungen, bei denen es sich insbesondere um Reste von Füllgütern der Säcke, sogenannte Restfüllgüter handeln kann, sowie feine Papierstücke mit einer Größe, die unterhalb der Maschenweite liegen, fallen durch die Siebmatten der Spannwellen-Siebmaschine 220 in einen Siebtrog 221.

Von der Zellenradschleuse 310 werden die Papierstücke im Wesentlichen waagerecht in einen Hackerventilator 320 gesaugt. Neben dem Papiertransport wird durch die mechanische Beaufschlagung beim Passieren des Laufrades des Hackerventilators 320 eine Nachreinigung des Papiers erreicht.

Zwischen der Zellenradschleuse 310 und dem Hackerventilator 320 ist ein Klotzabscheider 315 installiert. Am Klotzabscheider 315 werden schwere Teile, wie z.B. Metalle, Holz, Steine, etc., die als Störstoffe in den Papierballen enthalten sind, abgeschieden, während das leichte Papier in den Hackerventilator 320 gelangt. Der Abscheidemechanismus des Klotzabscheiders 315 kann in einem Beispiel eine Strömungsumlenkung umfassen, bei der sich schwere Partikel durch ihre Trägheit absetzen. Der Klotzabscheider 315 erhöht die Lebensdauer des Hackerventilators 320 und die Prozesssicherheit mit Blick auf etwaige Staubexplosionen.

Bei einer nie ganz zu vermeidenden Anwesenheit von Metallteilen auch noch im Hackerventilator 320 können Funken entstehen. Zur Verhinderung einer Staubexplosion weist die Rohrleitung zwischen Hackerventilator 330 und Papierabscheider 330 daher eine Funkenlöschanlage auf, umfassend optische Sensoren zur Funkenerkennung und eine Löschdüse, über die im Falle einer Funkendetektion Hochdruckwasser in die Rohrleitung einsprüht wird.

In dem Papierabscheider 330 erfolgt eine Trennung des gereinigten Papiers von der staubhaltigen Förderluft. Die abgetrennte Luft wird über die Absaugleitung 500 abgeführt. Das Papier fällt durch einen Schacht in eine Ballenpresse 340. Wiederum verhindert eine geeignete Sensorik und Rückkopplungsregelung der vorgelagerten Vorrichtungsteile eine Überfüllung des Schachts. Eine geeignete Sensorik umfasst beispielsweise eine oder mehrere Lichtschranken.

Die Ballenpresse 340 verdichtet die gereinigten Papierschnitzel zu ca. 1.250 kg schweren Produktballen 30, welche beispielsweise etwa 2x1x1 Meter groß und gut 1 Tonne schwer sein können. Die Produktballen 30 werden in ein Produktlager 350 übernommen. Der Abtransport erfolgt nach durchgeführter Verwiegung, beispielweise wieder per LKW.

In einer Variante kann an der Ballenpresse 340 auch ein in der Figur nicht dargestelltes, zusätzliches Zuführband installiert sein, um auch Papier pressen zu können, das zuvor nicht behandelt wurde. So können z. B. auseinandergefallene Ballen für den weiteren Transport oder Umschlag neu gepresst werden.

Die im Papierabscheider 330 abgetrennte, staubhaltige Luft wird in der Absaugleitung 500 mit anderer abgesaugter Prozessluft der Absaugvorrichtungen 512, 513, 514 und 542 (letztere wird später beschrieben) vereinigt und von einem Hauptventilator 510 durch eine zentrale Filteranlage 520 gesaugt. In der Filteranlage 520 wird die Luft soweit gereinigt, dass eine gesetzlich festgelegte maximale Staubemission (in der EU derzeit 5 mg/m³) sicher unterschritten wird. Bei der Filteranlage 520 kann es sich um einen Schlauchfilter und insbesondere um einen Jetfilter handeln, dessen Gewebeschläuche von außen nach innen mit der zu reinigenden Luft durchströmt werden. Der Hauptventilator 510 fördert die gereinigte Luft dann durch einen Auslass 530, der über Dach angeordnet sein kann. Die Abreinigung der beladenen Filterschläuche 522 erfolgt, abhängig vom Druckverlust des Filters 520, mittels Druckluft 521. Der von den Filterschläuchen zurückgehaltene Staub fällt nach unten, sammelt sich im Filtertrog 523 und wird mit einer Trogförderschnecke 524 ausgetragen.

Zur Absicherung des Restrisikos einer Staubexplosion in der Filteranlage 520 kann diese mit nicht in der Figur dargestellten Druckentlastungsöffnungen versehen sein. Um eine Aufstellung innerhalb eines Gebäudes zu ermöglichen, können vor den Druckentlastungsöffnungen Quenchrohre montiert werden, die aus feinen Metallgeweben bestehen und einen Flammendurchschlag verhindern und einen Explosionsdruck reduzieren können.

Die mit der Trogförderschnecke 524 aus der Filteranlage 520 ausgetragen Stäube sowie die im Siebtrog 221 des Spannwellensiebs 220 gesammelten Restfüllgüter bzw. feinen Papierstücke gelangen über ein Schneckenfördersystem 410 an ein Taumelsieb 415, wo noch vorhandene kleine Papier- und Folienschnipsel von feinkörnigen und staubförmigen Restfüllgütern getrennt werden. Die dreidimensionale, elliptische Taumelbewegung sorgt für eine spiralförmige Fortbewegung des Materials auf dem Sieb, eine großflächige Ausnutzung der Siebfläche und eine effektive Trennung. Die Bewegung kann durch eine exzentrische Antriebseinheit unterhalb des Siebtellers entstehen, wobei die Amplitude und Geschwindigkeit der Taumelbewegung vorzugsweise einstellbar sind und auf die konkreten Gegebenheiten optimiert werden können.

Der Siebüberlauf, Papier- und Folienschnipsel, wird mittels eines geeigneten Fördermittels, im gezeigten Beispiel eines Trogschneckenförderers 416 der Saugseite des Hackerventilators 320 zugeführt und so dem gereinigten Papier wieder beigemischt. Diese Rückführung erhöht die Produktausbeute an gereinigtem Papier. Die Zufuhr kann je nach Anwendungsfall vor oder nach dem Klotzabscheider 315 erfolgen, wobei eine Zufuhr vor dem Klotzabscheider 315 dessen Kapazität und Funktion mit Blick auf den Hauptmaterialstrom nicht eingeschränkt wird, andererseits aber eine Zufuhr vor dem Klotzabscheider 315 eine Abscheidung von etwaigen Klötzen auch aus dem beigemischten Material ermöglicht. Auch der Einsatz von zwei getrennten Klotzabscheidern kann in Varianten vorgesehen sein.

Die Restfüllgüter aus dem Taumelsieb 415 werden als Siebdurchgang mittels weiterer Förderschnecken 419 einer Sack-Abfüllstation 420 zugeführt.

Die Sack-Abfüllstation 420 verfügt über eine drehzahlgeregelte Dosierschnecke 421, über welche die Reste in eine Einhausung 422 geführt werden. Innerhalb der Einhausung 422 werden die Säcke 40 nach voreingestelltem Füllgewicht abgefüllt. Die Einhausung 422 ist mit einer Absaugvorrichtung 542 versehen, die freiwerdenden Staub nach oben absaugen kann. Ein Gebläse sorgt für das Aufblasen der Säcke 40 und damit für ein einwandfreies Befüllen. Eine Überfüllsicherung in Füllstutzen verhindert ein unbeabsichtigtes Überfüllen. Auf einer Rollenbahn 423 werden die gefüllten Säcke 40 zu einer Abnahmestation außerhalb der Einhausung 422 gefördert. Als Puffer für notwendige Sackwechsel ist der Dosierschnecke 421 ein kleiner und in der Figur nicht dargestellter Zwischenbehälter vorgeschaltet.

Die erfindungsgemäße Vorrichtung kann für eine Jahres-Durchsatzleistung von mehr als 20.000 t im Schichtbetrieb bzw. einer stündlichen Verarbeitungskapazität von mehr als 4 t gereinigter Papiersäcke ausgelegt sein. In Tests konnte eine Reinigung des Papiers auf eine Restanhaftung von kleiner 5 % bei einem Anteil der extrahierten Restfüllgüter von ca. 15-20 % erreicht werden.

## Patentansprüche

**1.** Verfahren zur Aufbereitung von gebrauchtem Papier, insbesondere von gebrauchten Papiersäcken, wobei das gebrauchte Papier zerkleinert wird, wobei resultierende Papierstücke durch Siebtrennung nach Größe getrennt und von Verunreinigungen befreit werden, und wobei der Siebüberlauf in Form größerer Papierstücke zu Produktballen verpresst wird,
**dadurch gekennzeichnet,**
**dass** die Siebtrennung in einer Spannwellen-Siebmaschine (220) erfolgt, und dass der Siebüberlauf der Spannwellen-Siebmaschine (220) durch einen Hackerventilator (320) gesaugt wird, dem ein Klotzabscheider (315) vorgeschaltet ist.

**2.** Verfahren nach Anspruch 1, **dadurch gekennzeichnet, dass** die Spannwellen-Siebmaschine (220) mehrere Siebmatten umfasst, insbesondere mehr als 5, vorzugsweise mehr als 10 oder besonders bevorzugt mehr als 20 Siebmatten.

**3.** Verfahren nach einem der vorhergehenden Ansprüche, **dadurch gekennzeichnet, dass** das oder die Siebmatten der Spannwellen-Siebmaschine (220) eine Maschenweite von zwischen 5 und 30 mm, vorzugsweise zwischen 7 und 20 mm und besonders bevorzugt zwischen 8 und 15 mm aufweisen.

**4.** Verfahren nach einem der vorhergehenden Ansprüche, **dadurch gekennzeichnet, dass** nach dem Hackerventilator (315) eine Funkenlöschanlage umfassend optische Sensoren zur Funkenerkennung und eine Löschdüse angeordnet ist.

**5.** Verfahren nach einem der vorhergehenden Ansprüche, **dadurch gekennzeichnet, dass** staubhaltige Luft, die in einem oder mehreren Prozessschritten abgesaugt wird, durch eine Absaugleitung (500) an eine Filteranlage (520) geführt und dort gefiltert wird, wobei die Filteranlage (520) vorzugsweise einen Schlauchfilter und weiter vorzugsweise einen Jetfilter umfasst.

**6.** Verfahren nach Anspruch 5, **dadurch gekennzeichnet, dass** in der Filteranlage (520) zurückgehaltener Staub mit in der Spannwellen-Siebmaschine (220) abgetrennten Verunreinigungen und nach ihrer Größe aussortierten Papierstücken vereinigt und in geeignete Behältnisse (40) abgefüllt wird.

**7.** Verfahren nach einem der vorhergehenden Ansprüche, **dadurch gekennzeichnet, dass** in der Spannwellen-Siebmaschine abgetrennte Verunreinigungen und nach ihrer Größe aussortierte Papierstücke und/oder in der Filteranlage zurückgehaltener Staub einer weiteren Siebtrennung, beispielsweise in einem Taumelsieb, zugeführt werden, und der Siebüberlauf dieser weiteren Siebtrennung ebenfalls dem Hackerventilator zugeführt wird.

**8.** Verfahren nach einem der vorhergehenden Ansprüche, **dadurch gekennzeichnet, dass** der Restinhalt der gebrauchten Papiersäcke maximal 20 Gew.-% des Sackleergewichtes beträgt und/oder das gebrauchte Papier eine Restfeuchtigkeit von maximal 30 Gew.-% aufweist.

**10.** Verfahren nach einem der vorhergehenden Ansprüche, **dadurch gekennzeichnet, dass** das gebrauchte Papier einer sensorischen Eingangskontrolle auf Restfeuchte und/oder Verunreinigungen unterzogen wird.

**11.** Verfahren nach einem der vorhergehenden Ansprüche, **dadurch gekennzeichnet, dass** das gebrauchte Papier in Form von Papierballen (10) aufgegeben und nach der Aufgabe vom Ballendraht befreit wird, vorzugsweise unter einer Absaugvorrichtung.

**12.** Verfahren nach einem der vorhergehenden Ansprüche, **dadurch gekennzeichnet, dass** die Zerkleinerung des Papiers in einem Zerkleinerer (130) durchgeführt wird, dem das Papier durch einen Füllschacht zugeführt wird, der vorzugsweise mit einer Absaugvorrichtung (513), einem Schieber zur Förderung von Material und/oder einer Füllstands-Sensorik versehen ist.

**13.** Verfahren nach einem der vorhergehenden Ansprüche, **dadurch gekennzeichnet, dass** die Papierstücke anhand eines Stollenbandes (140) vom Zerkleinerer wegtransportiert werden, wobei das Stollenband vorzugsweise allseitig gekapselt, mit einer Absaugvorrichtung (514) versehen und/oder schräg ansteigend ist.

**14.** Verfahren nach einem der vorhergehenden Ansprüche, **dadurch gekennzeichnet, dass** die Papierstücke von oben in einen Einwurftrichter der Spannwellen-Siebmaschine (220) fallen, wobei die Fallhöhe vorzugsweise zwischen 2 und 10 Meter, weiter vorzugsweise zwischen 4 und 8 Meter beträgt.

**15.** Vorrichtung (100) zur Aufbereitung von gebrauchtem Papier, insbesondere von gebrauchten Papiersäcken, im Rahmen eines Verfahrens nach einem der vorhergehenden Ansprüche, umfassend einen Zerkleinerer (130), eine Spannwellen-Siebmaschine (220), einen Hackerventilator (320) mit einem vorgeschalteten Klotzabscheider (315), und eine Presse (340).
